# EUROPÄISCHE PATENTSCHRIFT

(11) **EP 0 501 166 B1**
(45) Veröffentlichungstag und Bekanntmachung des Hinweises auf die Patenterteilung: **15.05.1996**
(21) Anmeldenummer: 92101586.3
(22) Anmeldetag: 31.01.1992
(51) Int. Cl.: E01F 13/00, E01F 9/011

(54) **Fussplatte**
Base
Socle

(30) Priorität: 28.02.1991 DE 9102378 U
(43) Veröffentlichungstag der Anmeldung: 02.09.1992
(73) Patentinhaber: Junker, Wilhelm, D-71522 Backnang (DE)
(72) Erfinder: Junker, Wilhelm, D-71522 Backnang (DE)
(74) Vertreter: Rost, Jürgen

(56) Entgegenhaltungen:
- DE-U- 8 510 933
- DE-U- 9 100 186
- FR-A- 1 254 121

## Beschreibung

Die Erfindung betrifft eine Fußplatte nach dem Oberbegriff des Anspruches 1.

Bakenständer, Verkehrseinrichtungen, wie z.B. Abschrankungen, und dergleichen sind meist zwei- oder mehrteilig ausgebildet in der Weise, daß eine oder mehrere Fußplatten vorhanden sind, die jeweils ein oder mehrere Ausnehmungen mit bestimmter Grundrißform und mit bestimmten Abmessungen aufweisen, in die das untere Ende des Bakenrohres eines Bakenständers oder der zapfen- oder rohrförmige Endabschnitt eines Bakenkörpers oder einer Verkehrseinrichtung, insbesondere von rahmenartigen Abschrankungen, eingesteckt werden, die aufgrund ihrer Ausbildung ohne die Fußplatte keine ausreichende Standfestigkeit haben. Diese zwei- oder mehrteilige Ausbildung der Verkehrseinrichtungen erleichtert ihre Handhabung, weil die zumeist verhältnismäßig schweren Fußplatten einerseits und der andere Teil oder die anderen Teile der Verkehrseinrichtung getrennt voneinander gelagert, erst am Einsatzort aufgestellt und später wieder voneinander getrennt und einzeln eingesammelt werden können.

Die Fußplatten haben manchmal nur eine einzige Ausnehmung mit kreisrunder Querschnittsform oder mit quadratischer Querschnittsform. Ihr Durchmesser bzw. die Seitenlänge ihrer Quadratform haben dabei ganz bestimmte genormte Abmessungen entsprechend den genormten Abmessungen der Rundrohre oder Quadratrohre für die entsprechende Verkehrseinrichtung. Manche Fußplatten haben zwei oder mehr Ausnehmungen, von denen eine eine runde Querschnittsform und die andere eine quadratische Querschnittsform hat, wobei eine weitere Ausnehmung eine der beiden Querschnittsformen mit einer anderen Abmessung haben kann. Die Begrenzungswände dieser Ausnehmungen sind zumindest annähernd lotrecht ausgerichtet, wenn man von einer geringen Schrägstellung der Begrenzungswände im Rahmen der erforderlichen Aushebeschräge für das Formwerkzeug absieht.

Bei einer Verkehrseinrichtung, bei der zumindest ein einstückiger Rahmenteil oder auch ein aus mehreren Einzelteilen zusammengesetzter Rahmenteil vorhanden ist, der für seine Aufstellung wenigstens zwei Fußplatten benötigt, ist es erforderlich, daß am Aufstellplatz der beiden Fußplatten die betreffenden Aufstellflächen weitestgehend in der gleichen Ebene gelegen sind. Dabei kommt es nicht darauf an, daß die Ebene waagerecht ausgerichtet ist. Falls die Aufstellflächen der beiden Fußplatten nicht in einer Ebene gelegen sind, führt das dazu, daß bei der Verwendung herkömmlicher Fußplatten wenigstens die eine, wenn nicht gar beide, gegenüber der Aufstellfläche verkantet sind, d.h. nur auf einer Seite aufliegen und der übrige Teil der Fußplatte sich mehr oder minder schräg in die Luft erstreckt. Das beeinträchtigt die Standsicherheit der Verkehrseinrichtung in erheblichem Maße.

In der EP-A- 0 243 286 ist eine Fußplatte beschrieben, die an ihrer Oberseite eine Ausnehmung für die Aufnahme von zapfen- oder rohrförmigen Endabschnitten von Verkehrseinrichtungen aufweist. Eine ein- und ausschwenkbare Sperrklinke ist vorgesehen, damit das aufzunehmende Teil leichter in die Ausnehmung einsetzbar und verriegelbar ist. Hierbei ist es wesentlich, daß das aufzunehmende Teil als Verkehrszeichen starr und unverrückbar eingespannt ist. Besonders vorteilhaft ist die Sperrklinke dann, wenn am Fuß des aufzunehmenden Teiles eine Nase oder Rippe vorgesehen ist.

Der Erfindung liegt die Aufgabe zugrunde, eine Fußplatte zu schaffen, mit der neben einfüßigen Verkehrseinrichtungen auch solche Verkehrseinrichtungen auf unebenem Boden sicher aufgestellt werden können, die zwei oder mehr Fußplatten benötigen.

Diese Aufgabe wird erfindungsgemäß durch eine Fußplatte mit den im Anspruch 1 angegebenen Merkmalen gelöst.

Zweckmäßige Weiterbildungen der erfindungsgemäßen Fußplatte sind in den Patentansprüchen 2 bis 5 angegeben.

Durch das Vorhandensein einer Ausnehmung, deren Längserstreckung um das 1,5 bis 2,5-fache größer als ihre Quererstreckung ist, ist es möglich, daß ein darin eingesteckter zapfen- oder rohrförmiger Endabschnitt einer Verkehrseinrichtung in der Längsrichtung dieser Ausnehmung eine schräge Stellung einnimmt, während er in der dazu senkrechten Richtung parallel zu den Längswänden der Ausnehmung ausgerichtet bleibt. Je nachdem, welche Ausrichtung die Aufstellfläche der Fußplatte gegenüber der angestrebten Ausrichtung der Verkehrseinrichtung hat, wird die Ausnehmung mit der ungleichen Längs- und Quererstreckung parallel zur Ebene der Verkehrseinrichtung oder rechtwinklig dazu ausgerichtet oder auf einen Zwischenwert zwischen 0° und 90° bezogen auf die Ebene der Verkehrseinrichtung eingestellt. Das gilt grundsätzlich für beide Fußplatten einer zweifüßigen Verkehrseinrichtung. Soweit von diesen beiden Ausnehmungen nicht beide gleichzeitig rechtwinklig zur Ebene der Verkehrseinrichtung ausgerichtet sein müssen, wird zumindest durch eine der Fußplatten die aufrechte Ausrichtung der Verkehrseinrichtung gesichert. Lediglich dann, wenn beide Ausnehmungen rechtwinklig zur Ebene der Verkehrseinrichtung ausgerichtet sein müßten, müßten zusätzliche Maßnahmen ergriffen werden, indem z.B. in eine der Ausnehmungen neben dem zapfen- oder rohrförmigen Endabschnitt der Verkehrseinrichtung ein Keil eingesteckt wird.

Die spezielle Ausgestaltung der Fußplatte nach Anspruch 2 hat sich für das angestrebte Ziel als zweckmäßig und ausreichend erwiesen.

Bei einer Ausgestaltung nach Anspruch 3 kann die Fußplatte für eine Verkettung mehrerer Verkehrseinrichtungen mit rahmenartigen Teilen eingesetzt werden, wobei an jeder Anschlußstelle nur je eine Fußplatte erforderlich ist. Durch die Ausrichtung der beiden Ausnehmungen im rechten Winkel zueinander lassen sich dabei auch sehr ungünstige topografische Verhältnisse bewältigen.

Eine Ausgestaltung der Fußplatte nach Anspruch 4 ermöglicht bei entsprechender Auswahl der Ausbildung eine optimale Einstellung auf die verwendeten Einsteckteile.

Bei einer Ausgestaltung der Fußplatte nach Anspruch 5 lassen sich die Verkehrseinrichtungen, wie bisher schon, auf unterschiedliche topografische Verhältnisse gut einstellen. Dadurch, daß im unteren Teil der Ausnehmungen ihre Längserstreckung dem ihrer Quererstreckung angenähert wird, ist ohne weitere Maßnahme die Verschiebbarkeit der Fußplatte gegenüber dem rahmenartigen Teil zumindest in erheblichem Maße wenn nicht vollständig eingeschränkt. Bei einer Verkettung mehrerer solcher rahmenartigen Teile wird eine verhältnismäßig enge Koppelung der Teile erreicht.

Im folgenden wird die Erfindung anhand zweier in der Zeichnung dargestellter Ausführungseispiele näher erläutert. Es zeigen:
- Fig. 1: eine teilweise geschnitten dargestellte Ansicht einer Abschrankung mit Fußplatten gemäß der Erfindung;
- Fig. 2 und 3: je eine Draufsicht zweier untereinander geringfügig abgewandelter Ausführungsformen der Fußplatte;
- Fig. 4: einen Vertikalschnitt nach der Schnittverlaufslinie A - A in Fig. 2.

Aus Fig. 1 ist eine Abschrankung 10 zu ersehen, die durch einen rahmenartigen Teil 11 und durch zwei Fußplatten 12 gebildet wird. Jede der Fußplatten 12 hat eine mittige kreiszylindrische Ausnehmung 14 (Fig. 2). In einer gewissen radialen Entfernung davon ist eine weitere kreiszylindrische Ausnehmung 15 vorhanden, die die gleiche lichte Weite wie die mittige Ausnehmung 14 hat, nämlich 43 mm Durchmesser. Darin lassen sich die üblichen kreisrunden Bakenrohre und Ständerrohre mit 42 mm Außendurchmesser einstecken. In gleicher Weise lassen sich darin rohr- oder zapfenförmige Endabschnitte von Bakenkörpern und von sonstigen Verkehrseinrichtungen, wie beispielsweise dem rahmenartigen Teil 11, einstecken. Im rechten Winkel zur Verbindungslinie der beiden kreisrunden Ausnehmungen 14 und 15 ist eine quadratische Ausnehmung 16 vorhanden, deren Seitenlänge ca. 50 mm beträgt. Darin können quadratische Rohre oder Pfostenprofile mit quadratischer Umrißlinie eingesteckt werden. Daneben gibt es zwei Ausnehmungen 17 und 18, die zumindest auf der Höhe der Oberseite 19 der Fußplatte 12 eine langrunde Grundrißfläche haben. Die Ausnehmung 17 hat zwei ebene parallele Seitenwände 21 und 22 und zwei Querwände 23 und 24 (Fig. 4) in der Form der Mantellinie eines Halbkreiszylinders. Die Ausnehmung 18 hat ebenfalls zwei ebene und zueinander parallele Seitenwände 25 und 26. Ihre Querwände 27 und 28 haben wiederum die Form der Mantelfläche eines Halbkreiszylinders. Diese beiden Querwände verlaufen aber von der Oberseite 19 der Fußplatte 12 zur Unterseite 29 hin schräg aufeinander zu (Fig. 4). Der minimale Abstand oder auch die minimale lichte Weite der Ausnehmung 18 im Bereich der Unterseite 29 ist mindestens gleich dem lichten Abstand der zugehörigen Seitenwände 25 und 26.

Zumindest im Bereich der Oberseite 19 haben die beiden Ausnehmungen 17 und 18 eine Längserstreckung, die annähernd zweifach so groß ist, wie ihre Quererstreckung. Wie aus Fig. 2 ersichtlich ist, sind die beiden Ausnehmungen 17 und 18 hinsichtlich ihrer Längsachse radial in Bezug auf die Mitte der Fußplatte 12 ausgerichtet, die durch die mittige Ausnehmung 14 veranschaulicht wird. Bezüglich der Umfangsrichtung sind sie um 90° gegeneinander verschwenkt angeordnet, so daß die Richtungen ihrer Längserstreckung einen Winkel von 90° einschließen.

Die aus Fig. 3 ersichtliche Fußplatte 12' ist hinsichtlich der Ausnehmungen 14, 15 und 16 genau gleich wie die Fußplatte 12 ausgebildet. Lediglich ihre Ausnehmungen 31 und 32 sind gegenüber den Ausnehmungen 17 und 18 geringfügig abgewandelt. Die Abwandlung besteht darin, daß die Grundrißform dieser beiden Ausnehmungen rechteckig ist. Sie haben demnach, wie an der Ausnehmung 32 gezeigt ist, zwei zueinander parallele ebene Seitenwände 33 und 34 und zwei ebenfalls ebene Querwände 35 und 36. Die Längserstreckung der Ausnehmungen 31 und 32 ist wiederum annähernd das Zweifache der Quererstreckung. Dabei können die Querwände 35 und 36 entweder zueinander parallel verlaufen, wie es bei den Querwänden 23 und 24 der Ausnehmung 17 der Fall ist, oder sie können von oben nach unten schräg aufeinander zulaufen, wie es bei den Querwänden 27 und 28 der Ausnehmung 18 gezeigt ist.

Bei den Ausnehmungen 17, 18, 31 und 32 beträgt die lichte Weite in der Querrichtung 43 mm. Ihre Längserstreckung ist ca. 85 mm. Bei schräg verlaufenden Querwänden ist die minimale lichte Weite in der Längsrichtung ca. 45 mm.

Wie aus Fig. 1 ersichtlich ist, erlauben es die Ausnehmungen mit ungleicher Längs- und Quererstreckung, den rahmenartigen Teil 11 in seiner Rahmenebene mit einer gewissen Neigung gegenüber der Waagerechten anzuordnen, wenn das aufgrund unterschiedlicher Höhen der Aufstellorte der Fußplatten 12 unvermeidlich ist, wobei die Fußplatten 12 an ihrem Aufstellungsort aufgrund der dort herrschenden topografischen Verhältnissen eine andere Neigung gegenüer der Waagerechten haben, bei der sie nicht normal zur Achse der in sie eingesteckten Rohrabschnitte des rahmenartigen Teils 11 ausgerichtet sind. Aufgrund dessen, daß die Ausnehmungen 17 und 18 ebenso wie die Ausnehmungen 31 und 32 in Bezug auf ihre Längserstreckung rechtwinklig zueinander ausgerichtet sind, ist es möglich, mehrere miteinander verkettete rahmenartige Teile 11 auch bei ungünstiger Topografie des Aufstellungsortes mittels je einer einzigen Fußplatte an der Koppelstelle miteinander zu verbinden.

## Patentansprüche

1. Fußplatte, welche an ihrer Oberseite für die Aufnahme von Bakenrohren und/oder von zapfen- oder rohrförmigen Endabschnitten von Bakenkörpern und/oder Verkehrseinrichtungen, insbesondere von Abschrankungen, eine oder mehrere Ausnehmungen (14; 15; 16) mit rundem oder quadratischem Querschnitt aufweist, deren Grundrißform und Abmessungen auf die Grundrißform und auf die Normmaße der aufzunehmenden Teile abgestimmt sind,
**dadurch gekennzeichnet,**
daß wenigstens eine zusätzliche Ausnehmung (17; 18) vorgesehen ist, die zumindest an der Oberseite (19) der Fußplatte (12) eine Längserstreckung aufweist, die um das 1,5 - 2,5-fache größer als ihre Quererstreckung ist.

2. Fußplatte nach Anspruch 1, dadurch gekennzeichnet, daß die Längserstreckung der zusätzlichen Ausnehmung (17; 18) zumindest annähernd gleich dem zweifachen Wert des Normmaßes der aufzunehmenden Teile ist.

3. Fußplatte nach Anspruch 1 oder 2, dadurch gekennzeichnet, daß zwei zusätzliche Ausnehmungen (17; 18) so angeordnet sind, daß die Richtungen ihrer Längserstreckung im wesentlichen rechtwinklig zueinander ausgerichtet sind.

4. Fußplatte nach einem der Ansprüche 1 bis 3, dadurch gekennzeichnet, daß die zusätzlichen Ausnehmungen (17; 18) eine rechteckige oder eine langrunde Grundrißform aufweisen.

5. Fußplatte nach einem oder mehreren der Ansprüche 1 bis 4, gekennzeichnet durch die Merkmale:
- von den Begrenzungswänden (21 ... 24) der zusätzlichen Ausnehmungen (17) mit ungleicher Längs- und Quererstreckung sind
- - die Längswände (21; 22) annähernd parallel zueinander ausgerichtet und
- - die Querwände (23; 24) in Richtung von der Oberseite (19) zur Unterseite (29) hin aufeinander zu geneigt,
- der geringste gegenseitige Abstand der Querwände (23; 24) am unteren Ende der zusätzlichen Ausnehmung (17) ist mindestens gleich dem gegenseitigen Abstand der Längswände (21; 22).

## Claims

1. Base plate which comprises one or a plurality of recesses (14; 15; 16) on its upper side for the accommodation of marker tubes and/or pin-like or tubular end portions of marker bodies and/or traffic control means, more especially barriers, said recesses having a circular or square cross-section, the configuration and dimensions of which recesses are adapted to the configuration and standard dimensions of the parts to be accommodated, characterised in that at least one additional recess (17; 18) is provided, which has, on at least the upper side (19) of the base plate (12), a longitudinal dimension which is 1.5 - 2.5 times greater than its transverse dimension.

2. Base plate according to claim 1, characterised in that the longitudinal dimension of the additional recess (17; 18) is at least approximately equal to twice the standard dimension of the parts to be accommodated.

3. Base plate according to claim 1 or 2, characterised in that two additional recesses (17; 18) are disposed so that the directions of their longitudinal dimension are orientated substantially at right angles to each other.

4. Base plate according to one of claims 1 to 3, characterised in that the additional recesses (17; 18) have a rectangular or oval configuration.

5. Base plate according to one or more of claims 1 to 4, characterised by the features:
- from the boundary walls (21 ... 24) of the additional recesses (17), which have dissimilar longitudinal and transverse dimensions,
- - the longitudinal walls (21; 22) are orientated approximately parallel to each other, and
- - the transverse walls (23; 24) are inclined towards each other in the direction from the upper side (19) to the underside (29),
- the smallest mutual spacing between the transverse walls (23; 24) at the lower end of the additional recess (17) is at least equal to the mutual spacing between the longitudinal walls (21; 22).

## Revendications

1. Semelle, qui possède au niveau de sa face supérieure, pour loger des tubes de balisage et/ou des parties d'extrémité en forme d'embouts tubulaires ou de tubes de corps de balisage et/ou de dispositifs de canalisation du trafic, notamment de barrières, un ou plusieurs évidements (14;15;16) possédant une section transversale circulaire ou carrée et dont la forme en projection horizontale et les dimensions sont accordées sur la forme en projection horizontale et sur les dimensions normalisées des éléments devant être logés, caractérisée en ce
qu'il est prévu au moins un évidement supplémentaire (17; 18) qui possède au moins au niveau de la face supérieure (19) de semelle (12), une étendue longitudinale qui est 1,5 - 2,5 fois supérieure à son étendue transversale.

2. Semelle selon la revendication 1, caractérisée en ce que l'étendue longitudinale de l'évidement supplémentaire (17;18) est au moins approximativement égale au double de la valeur de la dimension normalisée des éléments devant être logés.

3. Semelle selon la revendication 1 ou 2, caractérisée en ce que deux évidements supplémentaires (17; 18) sont disposés de telle sorte que les directions de leurs étendues longitudinales sont sensiblement perpendiculaires entre elles.

4. Semelle selon l'une des revendications 1 à 3, caractérisée en ce que les évidements supplémentaires (17; 18) possèdent une forme rectangulaire ou ovale en projection horizontale.

5. Semelle selon une ou plusieurs des revendications 1 à 4, caractérisée par les caractéristiques suivantes :
- parmi les parois de limitation (21...24) des évidements supplémentaires (17) possédant des étendues longitudinale et transversale différentes,
-- les parois longitudinales (21;22) sont approximativement parallèles entre elles, et
-- les parois transversales (23;24) sont inclinées l'une vers l'autre dans une direction allant de la face supérieure (19) vers la face inférieure (29),
- la distance la plus faible entre les parois transversales (23;24) au niveau de l'extrémité inférieure de l'évidement supplémentaire (17) est égale au moins à la distance entre les parois longitudinales (21;22).
